# FASCICULE DE BREVET EUROPEEN

(11) **EP 1 560 995 B1**
(45) Date de publication et mention de la délivrance du brevet: **06.01.2010**
(21) Numéro de dépôt: 03757102.3
(22) Date de dépôt: 04.06.2003
(51) Int. Cl.: E06B 1/70, E06B 3/96

(54) **DISPOSITIF POUR MAINTENIR LA BARRE DE SEUIL AU SOL**
VORRICHTUNG ZUM HALTEN EINER TÜRSCHWELLE AUF DEM BODEN
DEVICE FOR MAINTAINING THE THRESHOLD BAR ON THE FLOOR

(30) Priorité: 10.06.2002 FR 0207068
(43) Date de publication de la demande: 10.08.2005
(73) Titulaire: Neuman, David, 75011 Paris (FR); Neuman, Michel, 75011 Paris (FR); Neuman, Olivier, 75011 Paris (FR); Neuman, Gabriel, 75011 Paris (FR)
(72) Inventeur: NEUMAN, David, 75011 Paris (FR); NEUMAN, Gabriel, 75011 Paris (FR); CRISTIANI, Julien, 13100 Mimet (FR); NEUMAN, Michel, 75011 Paris (FR); NEUMAN, Olivier, 75011 Paris (FR)
(86) Numéro de dépôt international: PCT/FR2003/001669
(87) Numéro de publication internationale: WO 2003/104597

(56) Documents cités:
- EP-A1- 0 240 401
- DE-A- 2 238 441
- DE-A- 3 545 837
- DE-A1- 1 759 190
- GB-A- 1 216 370
- GB-A- 2 051 194
- US-A- 4 539 784

## Description

La présente invention concerne un dispositif pour maintenir au sol la barre de seuil, barre qui sert à assembler au niveau d'une porte deux revêtements au sol.

Les barres de seuil sont généralement constituées d'un ou de deux éléments à fixation autocollant ou par vis. Ces barres ont cependant tendance à se relever à leurs extrémités, ceci pouvant gêner la fermeture de la porte voire même l'endommager.

Le dispositif de l'invention permet de remédier à cet inconvénient. Il est constitué d'une attache qui se fixe au chambranle de la porte.

Cette attache dispose à sa base d'une plaque transversale à la barre de seuil qui maintient celle-ci en pression au sol.

Selon des modes particuliers de réalisation :
- Le système de fixation peut être ajustable à la largeur du chambranle grâce à des crans dentés qui relient les deux parties.
- La partie femelle de l'attache peut être ouverte à sa base de manière à permettre à la partie mâle de glisser selon la longueur des crans dentés.
- Un matériau antidérapant placé au niveau des contacts attache-chambranle peut permettre une meilleure fixation.

Les dessins annexés illustrent l'invention :
La figure 1 représente en perspective, le dispositif de l'invention.
La figure 2 représente en coupe, les deux parties du dispositif.

En référence à ces dessins, le dispositif comporte un partie femelle (1) munie de crans dentés (2) et une partie mâle (3) munie de crans dentés (4) ayant une forme correspondant à celle des crans dentés de la partie femelle de manière à fixer le dispositif sur le chambranle de la porte (5). La partie mâle et la partie femelle sont pourvues d'une partie antidérapante (6).

La plaque (7) de la partie mâle est telle que la fixation du dispositif sur le chambranle empêche la barre de seuil (8) de se relever.

Le dispositif selon l'invention est destiné au maintien au sol des barres de seuil présentes dans la plupart des habitations.

## Revendications

1. Dispositif pour maintenir une barre de seuil (8) au sol **caractérisé en ce qu'**il comporte une attache présentant :
- un système de fixation (1, 3) au chambranle de la porte, ajustable à la largeur du chambranle, comprenant deux parties reliées par des crans dentées, les parties de l'attache en contact avec la chambranle étant dotées d'une surface antidérapante (6) et
- une plaque (7) s'étendant horizontalement, à la base de l'attache, et agencée pour s'étendre transversalement à une extrémité de la barre de seuil de sorte à la maintenir en pression au sol, lorsque l'attache est fixée au chambranle de la porte.

2. Dispositif selon la revendication 1, **caractérise en ce que** ledit système de fixation comprend une partie mâle (3) et une partie femelle (1), ladite partie femelle (1) étant ouverte à sa base de manière à permettre à ladite partie mâle de glisser selon la longueur des crans dentés.

## Claims

1. Device for maintaining a threshold bar on the floor, **characterized in that** it comprises an fastener provided with :
- a fastening system (1, 3) to fasten the device to a door jamb, adaptable to the width of said door jamb, comprising two parts connected by toothed notches, the portions of the fastener in contact with the door jamb being provided with an antiskid portion (6), and
- a plate (7) extending horizontally, at the fastener base, and arranged to extent transversally to one end of the threshold bar in order to maintain it on the ground when the fastener is fastened to the door jamb.

2. Device according to claim 1, **characterized in that** the fastening system comprises a male part (3) and a female part (1), said female part being open at its base to allow said male part to slide along the length of said toothed notches.

## Patentansprüche

1. Vorrichtung zum Halten einer Türschwelle (8) auf dem Boden **dadurch gekennzeichnet, daß** sie eine Bindung umfaßt, wobei die Bindung die folgende Teile umfaßt:
- ein Befestigungsystem (1, 3) zu den Türstock, wobei die Befestigungsystem mit der Breite der Türstock verstellbar ist, wobei die Befestigungsystem zwei Teilen umfaßt, wobei die beiden Teilen mit zähnigen Zacken verbunden sind, wobei die Teilen der Bindung, die mit der Türstock in Verbindung stehen, eine gleitsichere Fläche (6) umfassen, und
- eine Platte (7) die sich horizontal erstreckt, an der Basis der Bindung, wobei die Platte sich quer an eine Ende der Türschwelle erstreckend angeordnet ist, so daß die Türschwelle mit Druck auf dem Boden gehalten ist, wenn die Bindung mit den Türstock der Tür verbunden ist.

2. Vorrichtung nach Anspruch 1, **dadurch gekennzeichnet, daß** das besagte Befestigungsystem ein männliches Teil (3) und ein weibliches Teil (1), wobei das besagte weibliche Teil (1) eine geöffnete Basis umfaßt, so daß das weibliche Teil gemäß die Länge den zähnigen Zacken gleiten kann.
